# EUROPÄISCHE PATENTSCHRIFT

(11) **EP 1 137 501 B1**
(45) Veröffentlichungstag und Bekanntmachung des Hinweises auf die Patenterteilung: **16.07.2003**
(21) Anmeldenummer: 99941561.5
(22) Anmeldetag: 10.08.1999
(51) Int. Cl.: B22D 5/00

(54) **MASSELGIESSMASCHINE**
PIG CASTING MACHINE
MACHINE A COULER LES GUEUSES

(30) Priorität: 10.08.1998 DE 19835824
(43) Veröffentlichungstag der Anmeldung: 04.10.2001
(73) Patentinhaber: SMS SCHLOEMANN-SIEMAG AKTIENGESELLSCHAFT, 40237 Düsseldorf (DE)
(72) Erfinder: HEINRICH, Peter, D-47608 Geldern (DE); HILLE, Volker, D-46149 Oberhausen (DE); KALLENBORN-WEBER, Ursula, D-45149 Essen (DE); PLESCHIUTSCHNIGG, Fritz-Peter, D-47269 Duisburg (DE); ALBEDYHL, Manfred, D-40822 Mettmann (DE); HILLE, Hartmut, D-47447 Moers (DE)
(74) Vertreter: Valentin, Ekkehard, Dipl.-Ing.
(86) Internationale Anmeldenummer: EP9905807
(87) Internationale Veröffentlichungsnummer: WO00009278

(56) Entgegenhaltungen:
- DE-C- 114 428
- DE-C- 809 948
- FR-A- 1 053 147
- GB-A- 937 513

## Beschreibung

Die Erfindung betrifft eine Masselgießmaschine gemäß den Merkmalen des Oberbegriffs des Anpruchs 1.

Zudem betrifft die Erfindung die Verwendung einer solchen Masselgießmaschine.

Flüssiges Roheisen wird bekanntermaßen entweder nach dem Abstich im Hochofen mittels Pfannen dem Stahlwerk zugeführt oder, falls es nicht sofort weiterverarbeitet werden kann, in Form von Barren, sogenannten Masseln, zur Lagerung bzw. zum weiteren Transport vergossen. Roheisenmasseln haben nach dem gewünschten Verwendungszweck unterschiedliche Gewichte, üblicherweise ist eine Massel etwa 6 Kilogramm schwer.

Zur Herstellung von Roheisenmasseln kommen Masselgießmaschinen zur Anwendung. Diese bestehen herkömmlicherweise aus einer Gießstation, mindestens einem Endlostransportband sowie einer Entleerungsstation am ersten Umlenkpunkt des Endlosbandes. An diesem Endlostransportband sind meist eine Vielzahl dickwandiger Gießformen angeordnet. Die jeweilige Gießform wird an der Gießstation mit flüssigem Roheisen gefüllt. Die Förderstrecke der Masselgießmaschine muß sich anschließend soweit erstrecken, daß das flüssige Eisen in der jeweiligen Masselkokille vor Erreichen des ersten Umlenkpunktes des Endlostransportbandes erstarrt ist und die Schrumpfung das Lösen aus der Kokille begünstigt. Beim Durchlaufen des Umlenkpunktes entleeren sich die Gießformen selbsttätig, oder die Masseln werden mittels einer entsprechenden Vorrichtung aus den Formen gelöst. Die Masselgießformen bzw. Kokillen bekannter Masselgießmaschinen sind aus Gußeisen gefertigt. Um den Erstarrungsprozeß des Flüssigeisens zu beschleunigen, werden die Kokillen seitlich und zusätzlich von oben mit Spritzwasser gekühlt.

Die FR-A-1 053 147 beschreibt eine Masselgießmaschine zum Gießen von Leichtmetallen oder deren Legierungen, insbesondere von Aluminium. Die einzelnen Masselgießformen sind aus Blechen oder Platten aus gewalztem Stahl geformt, wobei zwei Bleche die Längsseiten der Form bilden und ein weiteres Blech den Boden der Form bildet, welches auch wellenlinienförmig ausgebildet sein kann. Es sind keine Tragkörbe offenbart.

Die DE 114 428 C offenbart eine Gießanlage mit endloser Formenkette, welche zur Herstellung von Roheisenmasseln dient. Die Masselformen bestehen vollständig aus feuerfestem Material, die zur Befestigung an die Gliederkette einen metallenen Mantel aufweisen. Es ist somit die Kombination Roheisen als zu vergießendes Metall und Feuerfestmaterial (Keramik)-Masselgießformen offenbart. Die Masselform wird gänzlich von dem Mantel im engen Kontakt aufgenommen.

Aus der deutschen Patentschrift DE 809 948 ist eine Masselgießmaschine zum Vergießen von Leichtmetallen und ihren Legierungen mit entsprechend niedrigen Schmelzpunkten bekannt, wobei die Masselgießformen als endloses Band angeordnet sind. Es wird vorgeschlagen, die Masselformen statt aus Gußeisen aus einem geschmiedeten metallischen Werkstoff auszubilden, beispielsweise aus Kupfer oder Aluminium oder Stahl. Es wird beschrieben, daß es auf diese Weise möglich ist, mit verhältnismäßig dünnwandigen Masselformen auszukommen, da sie vor, während und nach dem Gießen direkt mit Wasser gekühlt werden können, zum Beispiel durch Anspritzen von unten.

Ausgehend von diesem Stand der Technik liegt der Erfindung die Aufgabe zugrunde, eine Masselgießmaschine bereitzustellen mit dünnwandigen Masselgießformen, die bei guter Formstabilität eine ausgezeichnete kühlwirkung aufweisen.

Diese Aufgaben werden mittels der Merkmale des Anspruchs 1 gelöst. Weitere vorteilhafte Merkmale sind in den Unteransprüchen offenbart. Eine Verwendung der Masselgießmaschine ist mit Anspruch 13 angegeben.

Der Erfindung liegt die durch Versuche bestätigte Erkenntnis zugrunde, daß es die Kühlung der Masselformen ermöglicht, völlig abweichend von dem jahrzehntelang beibehaltenen Vergießen von ausschließlich Leichtmetallen mit einem niedrigen Schmelzpunkt zum Vergießen von Schwermetallen mit Schmelzpunkten oberhalb von 1.000°C solche Masselgießformen zu verwenden, die aus einem hitzebeständigen Material bestehen, dessen Schmelzpunkt sogar niedriger bzw. nicht wesentlich höher als der jeweilige Schmelzpunkt des zu vergießenden Metalls sein kann.

Aufgrund der geringen Wanddicke kommt der Wärmeleitfähigkeit der Masselform nämlich ohnehin nicht mehr eine so besondere Bedeutung zu, wie dies bei

der bekannten kapazitiven Kühlung der Fall ist; vielmehr verhindert eine flächenhafte Kühlung deren Aufschmelzen. Bei den zu vergießenden Metallschmelzen handelt es sich insbesondere um Schwermetalle, wie Roheisen, das üblicherweise bei Temperaturen zwischen 1450 und 1520°C vergossen wird. Die Masselformen bestehen vorzugsweise aus Kupfer, dessen Schmelzpunkt bei 1083°C liegt. Es sind aber auch Materialien mit deutlich geringerer Wärmeleitfähigkeit denkbar, beispielsweise hitzebeständiger Stahl, dessen Schmelzpunkt -abhängig von seinem Kohlenstoffgehalt - in der Gegend um 1520°C liegt.

Somit können die Kriterien für das Material der Masselform auf andere, wesentliche Eigenschaften gelegt werden, und zwar insbesondere auf die Kalt- oder Warmumformbarkeitseigenschaften, die bestimmend sind für die Eignung zum Walzen und bevorzugten anschließenden Tiefziehen, was eine kostengünstige Fertigung erlaubt, sowie die mechanischen Eigenschaften bei erhöhter Temperatur, die für die Formstabilität der Gießform im Einsatz und ihre Unempfindlichkeit gegen Risse maßgeblich sind. Ein bevorzugter Vorschlag der Erfindung sieht daher vor, daß das dünnwandige Vormaterial für die Masselgießformen durch Walzen hergestellt und anschließend beispielsweise tiefgezogen oder durch Gesenkpressen umgeformt wird.

Enfindungsgemäß wird für eine verbesserte Kühlsituation vorgeschlagen, daß Tragkörbe am jeweiligen Endlostransportband zur Aufnahme der einzelnen Masselgießformen befestigt sind, wobei die Tragkörbe so gestaltet sind, daß sie nur teilweise in Stützkontakt mit den Masselgießformen sind. Hierzu ist zum einen die Innenkontur der Tragkörbe in etwa an die Außenkontur der Masselgießformen angepaßt, und zudem ist die Innenfläche der Tragkörbe mit Stützstiften versehen zur punktuellen Stützung der dünnwandigen Masselgießformen, wobei vorzugweise der Durchmesser der Stützstifte am Tragkorb nicht größer als die Wandstärke der Masselform sein soll. Es wird somit sowohl den Erfordernissen bei der Gewährleistung einer ausreichenden Formstabilität der dünnwandigen Masselform als auch bedingt durch die nur punktuelle Stützung der dennoch nach wie vor ungehinderten Kühlung genüge getan.

Der Tragkorb kann auch als Gitterkorb ausgebildet sein, der die jeweilige Masselgießform netzartig stützt. Dabei sollen die Ausführung und das Material für die Stützmittel so gewählt werden, daß sie einer geringen elastischen Verformung der Masselform aufgrund des Eigengewichtes der Massel nicht entgegenwirken. Durch diese elastische Verformung und somit geringe Aufweitung der Form wird ein Herauslösen der Massel an der Entleerungsstation unterstützt.

Der Tragkorb selbst kann Rollen aufweisen, die entlang von Führungsschienen laufen. Nach einer anderen Ausführungsform wird der Korb über entsprechende Haltemittel in zwei parallel verlaufenden Ketten eingehängt.

Mittels des Tragkorbes ist es möglich, die Wandung der jeweiligen Masselgießform sehr dünn auszubilden. Gießformen mit dünnen Wandstärken haben den Vorteil, daß die Gefahr der Rißbildung aufgrund der Wärmespannungen minimiert wird. Mit abnehmender Wandstärke sinkt aber die Formstabilität, wobei dieser Nachteil durch die Stützwirkung des Tragkorbes kompensiert wird. Aufgrund der nur teilweisen Unterstützung mittels der Stützstifte oder des Gitters wird eine Kühlung der Masselgießformen und damit des Gußkörpers durch Aufspritzen oder Eintauchen in ein Bad nicht wesentlich behindert. Bei Tragkorb mit Stützstiften soll der Durchmesser der Stützstifte am Tragkorb höchstens der Wandstärke der Masselform entsprechen, damit die Kühlung an den Angriffspunkten der Stützstifte nicht beeinträchtigt wird. Insgesamt wird eine formstabile Masselgießform mit günstigen Abkühleigenschaften zur Verfügung gestellt. Die Schmelze erstarrt schneller, die Umlaufgeschwindigkeit des Endlosbandes kann erhöht werden und somit die Menge an vergossener Schmelze pro Zeitintervall.

Alternativ kann das Band bei unveränderter Umlaufgeschwindigkeit kürzer und dann billiger ausgeführt werden.

Als Ausführungsform wird vorgeschlagen, den Überlappungsbereich der Ränder benachbarter Masselgießformen mit feuerfestem Material zu versehen, wobei vorzugsweise der im Überlappungsbereich jeweils heißseitige Gießformenrandbereich so eingeformt ist, daß eine Vertiefung zur Aufnahme des Feuerfestmaterials entsteht. Ausgehend von dieser Vertiefung sind Verankerungsmittel für das Feuerfestmaterial vorgesehen.

Weil im Bereich der Überlappung zweier benachbarter Masselgießformen für die obere derselben kein ausreichender Wärmeabtransport durch Anspritzen mit Wasser von unten möglich ist, wird auf diese Weise ein Hitzeschutz der heißseitigen Randfläche geschaffen. Diese Lösung hat den Vorteil, daß aufgrund des Feuerfestmaterials der Einsatz von Kühlwasserspray in dem Überlappungsbereich reduziert werden kann und somit die Spritzgefahr durch in das Innere der Masselform gelangendes Wasser reduziert ist.

Bei einer bevorzugten Ausführungsform sind die Masselgießformen aus einem Verbundschichtmaterial gefertigt, wobei für die heißseitige Schicht ein Material gewählt wird, dessen Schmelzpunkt höher als der von Kupfer ist, insbesondere ein hitzebeständiger Stahl, und für die kühlungsseitige Schicht das hochleitfähige und rißresistente Kupfer gewählt wird. Das Verbundmaterial wird bevorzugt durch Walz- oder Sprengplattieren hergestellt mit anschließendem Umformen, beispielsweise durch Tiefziehen, Gesenkpressen oder dgl.

Insgesamt sollen die Wandstärken der Masselgießformen im Bereich zwischen 3 bis 20 mm und das Verhältnis Gewicht Masselform zum Gewicht der Massel im Bereich zwischen 0,5 bis 2 liegen. Herkömmliche Gußeisenmasseln, bei denen allein die Wärmeableitung durch die Metallwand (sogenannte kapazitive Kühlung) genutzt wird, weisen im Gegensatz hierzu ein Gewichtsverhältnis Masselform/Massel von sehr viel größer als 1 auf, typischerweise 6.

Als weitere bevorzugte Ausführungsform wird vorgeschlagen, daß eine Masselgießform eine Mehrzahl an einzelnen Gießwannen bzw. Formmulden umfaßt. Die Masselgießformen können auch eine quaderförmige Bodenfläche bzw. quaderförmige Gießwannen aufweisen, was einen großen Vorteil bei der Herstellung der Gießformen bedeutet.

Nach einer bevorzugten Ausführungsform werden die Masselgießformen kurz vor, während und nach dem Gießvorgang bis zum Auswurf der erstarrten Massel von unten gekühlt, vorzugsweise durch flächiges Aufspritzen von Kühlwasser oder eines Wasserluft-Gemisches. Die Spritzdüsen können je nach der örtlich benötigten Kühlleistung dicht oder weniger dicht angeordnet sein. Bei der Sprühkühlung verdampft der größte Teil des versprühten Wassers an der Unterseite der Masselformen. Unverdampftes Tropfwasser wird in einer Auffangrinne erfaßt und wiederverwendet. Die Auffangrinne bildet gleichzeitig Teil einer Einhausung zur Absaugung und ggf. Kondensation des entstehenden Wasserdampfes. Eine ergänzende Kühlvorrichtung zwischen der Entleerungsstation und der Gießstation ist möglich, jedoch wegen der geringen Speicherwärme der dünnwandig ausgebildeten Masselformen nicht unbedingt notwendig. Des weiteren können Reinigungsvorrichtungen- und/oder Einrichtungen zum Aufbringen von Formschlichte für die leeren Masselgießformen vorgesehen sein.

Nach den Merkmalen der Ansprüche 11 und 12 soll das Endlosband nicht, wie bei konventionellen Bauarten bekannt, mit einem Ober- und Untertrum verlaufen, sondern nach Art eines Karussells horizontal angeordnet sein. Die Gießformen werden hierzu entlang der Karusseltanordnung um einen Kreis von weniger als 360° bewegt, indem sie an der Gießstation mit Schmelze gefüllt werden, den Kreisbogen durchlaufen und an der Entleerungsstation, die kurz vor der Gießstation angeordnet ist, entleert werden. Hierzu werden die Gießformen um 180° gedreht oder gekippt. Eine Kühleinrichtung in Form von Spritzdüsen und/oder eine Kühlwassersammelwanne sind so angeordnet, daß sie kurz vor der Gießstation beginnen und sich bis zur Entleerungsstation erstrecken. Als Tauchwanne kommt evtl. auch die Wassersammelwanne für das Tropfwasser oder das kondensierte Wasser in Frage. Insgesamt wird bei Anwendung dieser Bauart die Anzahl der eingesetzten Masselgießforrnen reduziert, und die Zeitausnutzung optimiert.

Als bevorzugte Ausführungsform wird vorgeschlagen, die Masselgießformen doppelwandig auszuführen und mittels einer Wasserdurchlaufkühlung zu kühlen. Hierzu wird bei der Karussellanordnung eine Ringverteilerieitung vorgeschlagen, die sich entsprechend den Masselgießformen in horizontaler Karussellanordnung mitdreht und von einer sich drehenden Leitung im Zentrum des Karussells gespeist wird, wobei die Ringverteilerleitung Schläuche aufweist, die wiederum Kühlquerschnitte speisen, die in den Zwischenräumen der doppelwandig ausgebildeter Masselgießformen liegen.

Weitere Einzelheiten, Merkmale und Vorteile der Erfindung ergeben sich aus den Ansprüchen und der nachfolgenden Beschreibung. Es zeigen:
- Figur 1: eine Seitenansicht einer Masselgießmaschine;
- Figur 2: eine Draufsicht der Masselgießmaschine nach Figur 2;
- Figur 3: eine schematische Darstellung von hintereinander angeordneten Masselgießformen als Draufsicht;
- Figur 4: die schematische Darstellung des Querschnitts A-A der Figur 1;
- Figur 5: die schematische vergrößerte Darstellung des Querschnitts längs der Breitseite einer Masselgießform mit Tragkorb;
- Figur 6: die schematische Draufsicht einer Masselgießform mit Tragkorb;
- Figur 7: die schematische Darstellung des Querschnitts entlang der Längsachse der Masselgießform der Figur 6;
- Figur 8: die schematische vergrößerte Darstellung des Querschnitts des Überlappungsbereichs zweier benachbarter Masselgießformen mit Feuerfestschicht.
- Figur 9: die schematische Darstellung des Querschnitts längs der Breitseite einer Masselgießform aus Verbundschichtmaterial;
- Figur 10: eine Draufsicht auf eine Masselgießform mit mehreren Formmulden;
- Figur 11: die Schnittansicht A-B der Masselgießform nach Figur 10;
- Figur 12: eine Draufsicht auf eine Masselgießmaschine in Karussellanordnung mit den einzelnen Stationen;
- Figur 13: eine seitliche Schnittansicht der Karussellanordnung mit einer Kühlvorrichtung als Ringverteilerleitung.

Die Masselgießmaschine nach Figur 1 bzw. 2 setzt sich aus den wesentlichen Elementen Gießstation 1, zwei parallelen Endlostransportbändem 2a, b mit einer Vielzahl daran angeordneter Masselgießformen 3 (beispielhaft gezeigt) sowie einer Entleerungs- bzw. Sammelstation 4 zusammen. Die Endlosbänder dienen zum Transport der Masselgießformen von der Gießstation zu der Entleerungsstation und umgekehrt, wobei jede Masselgießform in der Gießstation mit der Formmulde nach oben zeigend mit Metallschmelze gefüllt wird. Hierzu wird flüssiges Roheisen mit Torpedopfannen 5 (vgl. Figur 2) angeliefert und mittels einer geeigneten Gießvorrichtung 6 in die einzelnen Masselgießformen kontinuierlich gegossen.

Ein Endlosband 2 besteht bei der gezeigten Ausführungsform aus einer Muldenkette und wird unter Ausbildung eines Ober- und eines Untertrums um zwei Rollen 7a, 7b geführt, die sich an der Gießstation 1 und Entleerungsstation 4 befinden und mittels einer Kettenrad-Antriebsstation betrieben werden. Bei der Ausführungsform nach Figur 1 transportiert das jeweilige Endlosband 2 die mit ihren Formmulden nach oben zeigenden Gießformen 3 aufwärts. Bei Erreichen der Entleerungsstation 4 sind die Roheisenmasseln soweit erstarrt, daß sie beim Entlangfahren des Umlenkpunktes des Bandes um die Rolle 7b selbsttätig aus den Gießformen fallen. Die Masseln fallen auf eine Masselauffangrutsche 8, die hier in zwei Rutschelemente aufgeteilt ist, und werden über diese in einen Waggon oder Container (nicht gezeigt) gesammelt. Insbesondere kurz vor der Gießstation, in der Gießstation und zwischen dieser und der Entleerungsstation sind Kühlvorrichtungen (nicht gezeigt) in Form von Anspritzdüsen vorgesehen, so daß die Masselgießformen von unten flächig bespritzt werden. Die Stationen 1 und 4 sind jeweils mittels geeigneter Gehäuse 9 und 10 dampfsicher umfaßt. Die Endlostransportbänder 2 sind teilweise von einem Gehäuse 11 geschützt.

Die Figuren 3 und 4 zeigen schematisch die Drauf- und Schnittansicht A-A eines Ausschnitts eines solchen Endlosbandes 2 mit mehreren benachbart angeordneten dünnwandigen Masselgießformen, wobei nachfolgend nur eine Gießform beispielhaft beschrieben wird. Die Gießform 12 ist mit einer entsprechenden Formmulde 13 zur Aufnahme der Schmelze versehen. Die beiden Randbereiche 14, 15 einer Gießform entlang ihrer Längsachse überlappen sich jeweils mit den Randbereichen der benachbarten Gießformen. Die Überlappungsbereiche sind hier mit 16 und 17 gekennzeichnet. Aufgrund der sich überlappenden Gießformen ist ein kontinuierlicher Gießprozeß mit einem sich kontinuierlich bewegenden Endlosband möglich. Hierbei bildet ein Randbereich einer Gießform jeweils den kühlungsseitigen Randbereich 14 und auf der anderen Seite den heißseitigen Randbereich 15, der den anderen überlappt und somit mit der heißen Schmelze direkt in Kontakt kommt. Ein derartig geformtes Gießformband wird von unten mit Kühlwasser aus Düsen, hier exemplarisch Düse 16, bespritzt.

In Figur 5 ist als Schnittansicht die Aufnahme einer solchen dünnwandigen Masselgießform 12 in einen Tragkorb 17 dargestellt. Der Tragkorb besteht aus einem Traggerüst 18, welches mit Stützstiften 19 versehen ist, die die Masselgießform 12 punktuell abstützen. Figur 6 zeigt in der Draufsicht, daß das Traggerüst 18 mit zwei mitlaufenden Rollen 23a, 23b versehen ist, die auf einem Längsbolzen 20 gelagert sind. Die Rollen laufen auf entsprechenden Führungsschienen 21a, 21b (vgl. Figur 7). Zur Sicherung des Geradlaufes des Endlosbandes sind die Laufrollen 23a, 23b mit außenseitigen Spurkränzen 22a, 22b versehen. Figur 7 macht deutlich, daß die Tragkörbe 12 von unten mit Kühlwasser bespritzt werden.

Neben der Formstabilisierung der dünnwandigen Masselgießformen durch Tragkörbe wird vorgeschlagen, die sich überlappenden Randbereiche benachbarter Masselgießformen mit einer Feuerfestmaterialschicht zu schützen, vgl. Figur 8, die eine Detailansicht von Figur 4 ist. Hierzu ist die heißseitige Kante 150 so geformt, daß eine Vertiefung 151 entsteht, die das Feuerfestmaterial 152 aufnimmt. Entlang der Vertiefung 151 sind Ankermittel 153 vorgesehen, die das Feuerfestmaterial halten. Im Vergleich mit Figur 4 wird deutlich, daß die Bereiche, die mittels der Spritzkühlung weniger gut erreicht werden, durch das feuerfeste Material geschützt werden. Die Anordnung des Feuerfestmaterials wird auch in der Ausführungsform nach Figur 9 deutlich, wobei hier die Masselgießform aus einem Verbundschichtmaterial hergestellt ist. Heißseitig besteht die Gießform aus einer Schicht 154 hitzebeständigen Stahls, kühlungsseitig aus einer Kupferschicht 155.

Figur 10 verdeutlicht eine Ausführungsform der plattierten Gießform 112 mit vier Gießmulden 156a bis 156d. Derartig plattierte Gießformen können mit entsprechenden Halteelementen 157a, b an einer Antriebskette (nicht gezeigt) verbunden werden. Figur 11 zeigt die Schnittzeichnung A-B der Figur 10, wobei hier der Wandbereich aufgrund von Darstellungszwecken des Kühlschlauches des Kühlsystems in Figur 13 relativ dick gezeichnet ist.

Figur 12 gibt als Draufsicht einen Überblick auf eine Masselgießmaschine 200 in der Ausführungsform einer horizontalen Karussellanordnung, wobei mit dem Pfeil die Drehrichtung des Endlosbandes 203 angedeutet ist. Die einzelnen Stationen der Masselgießmaschine 200 sind schematisch dargestellt. Mit 201 ist die Gießstation und somit der Aufgabepunkt für das Roheisen in die Gießformen bezeichnet. Vor der Gießstation 201 ist eine Kühlvorrichtung in Form von Düsen oder Sammelwannen mit Kühlwasser angeordnet, die sich bis kurz vor die Abwurfstation 202 erstreckt. Anfang und Ende der Kühlvorrichtung sind schematisch mit strichpunktierten Linien dargestellt. Die Abwurfstation 202 kann sich kurz vor der Gießstation 201 befinden, da die Masselgießformen nach dem Entleeren nur noch in geringem Umfang weiter abgekühlt werden müssen. Bei Durchlaufen der Sammelwannen erfolgt die Kühlung flächenhaft durch das Eintauchen der Masselgießformen mit ihrer Unterseite in das Kühlwasser.

Alternativ zur Kühlung mittels Spritzdüsen oder einer Sammelwanne wird bevorzugt eine Wasserdurchlaufkühlung mit einer Ringverteilerleitung vorgeschlagen, wie sie in Figur 13 dargestellt ist. Hierzu ist im Zentrum des Endlosbandkarussells 203 eine Drehdurchführung 204 vorgesehen mit einem Kühlwasserzulauf 205. Die Drehantriebe für die Kühleinrichtung sowie das Endlosband für die Gießformen sind nicht dargestellt. Mittels dieser sich drehenden Zuführung 204 wird eine sich ebenfalls mit dem Endlosband drehende Ringverteilerleitung 205 über radial verlaufende Zuleitungen 206 a, b gespeist, wobei jeweils einer Masselgießform 207 a, b etc. eine Zuleitung 206a, b etc. zugeordnet ist. Zur Verbindung der Zuleitungen 206a, b etc. zu den Masselgießformen sind Schläuche 208a, 208b vorgesehen Diese Schläuche 208a, b ermöglichen das Kippen und Drehen der einzelnen Masselgießformen 207a, b bei deren Entleerung. Diese Schläuche 208a, b speisen wiederum Kühlschtäuche 209 a, b, die in den doppelwandig ausgebildeten Masselgießformen angeordnet sind (vgl. auch Figur 11). Diese Kühlungschläuche 209a, b sind jeweils mit Schlauchanschlüssen 210 und -abläufen 211 versehen. Bei der gezeigten Ausführungsform wird das Kühlwasser nach Durchlauf durch die jeweilige Masselgießform in einem Auffangtrog 212a, 212b aufgefangen, wobei der Boden des Auffangtroges 212a, 212b zum Ablauf hin geneigt ist. Es ist auch eine Verbindung zu einem unter Druck stehenden Kühlwasserkreislauf denkbar. Insgesamt befindet sich die Führungen für das Endlosband 203 auf einer entsprechenden Stützkonstruktion 213.

Eine Masselgießmaschine mit den vorgeschlagenen Kokillen können aufgrund der höheren Leistungsfähigkeit nicht nur in Eisengießereien, sondern auch in integrierten Hüttenwerken als Alternative für den Pfannentransport bzw. für ein Abgießen des Roheisens in Gruben, was aufgrund der Emissionen umweltbelastend ist, eingesetzt werden. Ebenfalls ist der Einsatz von derartigen Masselgießmaschinen in Elektrostahlwerken mit direkt vorgeschaltetem Hochofen denkbar. Es ist somit möglich, aufgrund von unterschiedlichen Produktionszyklen und Verfügbarkeiten vorliegendes überschüssiges Roheisen zu Masseln zu vergießen, welches dann nach Wunsch zu einem späteren Zeitpunkt im Elektroofen eingeschmolzen werden kann.

## Patentansprüche

1. Masselgießmaschine, umfassend mindestens ein Endlostransportband, auf dem Masselgießformen befestigt sind, zum Transport der Masselgießformen von einer Gießstation zu einer Masselentleerungsstation und umgekehrt, wobei jede Masselgießform beim Durchlauf durch die Gießstation mit der Formmulde nach oben zeigend mit Metallschmelze gefüllt wird, sowie eine Vorrichtung zum Kühlen der Masselgießformen vor, während und/oder nach dem Gießen, wobei die Masselgießformen dünnwandig ausgebildet sind und *aus einem Material bestehen, dessen Schmelztemperatur niedriger als die Schmelztemperatur des zu vergießenden Metalls ist, die oberhalb von 1000°C liegt, oder die aus einem hitzebeständigen Stahl bestehen,*
**dadurch gekennzeichnet,**
**daß** Tragkörbe (17) am jeweiligen Endlostransportband zur Aufnahme der einzelnen Masselgießformen (12) befestigt sind, wobei die Tragkörbe so gestaltet sind, daß sie nur teilweise in Stützkontakt mit den Masselgießformen sind, wobei die Innenkontur der Tragkörbe in etwa an die Außenkontur der Masselgießformen angepaßt ist und mit Stützstiften (19) versehen ist zur punktuellen Stützung der dünnwandigen Masselgießformen.

2. Masselgießmaschine nach Anspruch 1,
**dadurch gekennzeichnet,**
**daß** die Masselgießformen aus gewalztem Vormaterial bestehen.

3. Masselgießmaschine nach Anspruch 1,
**dadurch gekennzeichnet,**
**daß** der Durchmesser der Stützstifte am Tragkorb nicht größer als die Wandstärke der Masselform ist.

4. Masselgießmaschine nach Anspruch 1,
**dadurch gekennzeichnet,**
**daß** die Tragkörbe als Gitterkorb ausgebildet sind, der die jeweilige Masselgießform netzartig stützt.

5. Masselgießmaschine nach Anspruch 1,
**dadurch gekennzeichnet,**
**daß** sich die Randbereiche benachbarter Masselgießformen überlappen und der Überlappungsbereich (150) mit feuerfestem Material (152) versehen ist.

6. Masselgießmaschine nach Anspruch 5,
**dadurch gekennzeichnet,**
**daß** der im Überlappungsbereich jeweils heißseitige Gießformenrandbereich (150) so eingeformt ist, daß eine Vertiefung (151) zur Aufnahme des Feuerfestmaterials (152) entsteht, und daß ausgehend von dieser Vertiefung Verankerungsmittel (153) für das Feuerfestmaterial vorgesehen sind.

7. Masselgießmaschine nach Anspruch 5 oder 6,
**dadurch gekennzeichnet,**
**daß** die Masselgießformen aus einem Verbundschichtmaterial bestehen, wobei für die heißseitige Schicht (154) ein Material gewählt wird, dessen Schmelzpunkt höher als der von Kupfer ist, insbesondere ein hitzebeständiger Stahl, und für die kühlungsseitige Schicht (155) Kupfer gewählt wird.

8. Masselgießmaschine nach Anspruch 1,
**dadurch gekennzeichnet,**
**daß** die Wandstärke der jeweiligen Masselgießform im Bereich zwischen 3 bis 20 mm und das Verhältnis Gewicht Masselform zum Gewicht der Massel im Bereich von 0,5 bis 2 liegt.

9. Masselgießmaschine nach Anspruch 1,
**dadurch gekennzeichnet,**
**daß** eine Masselgießform eine Mehrzahl an einzelnen Gießwannen (156a bis 156d) umfaßt.

10. Masselgießmaschine nach Anspruch 1,
**dadurch gekennzeichnet,**
**daß** die Kühlvorrichtung Düsen (16) umfaßt zum gezielten Aufspritzen eines Kühlmediums auf die Gießformen, insbesondere zum gezielten Aufspritzen von unten, oder als eine mit dem Kühlmedium gefüllte Durchlaufwanne ausgebildet ist, in der die Unterseiten der Gießformen während des Transportes teilweise eintauchen.

11. Masselgießmaschine nach Anspruch 1,
**dadurch gekennzeichnet,**
**daß** das Endlosband (203) entsprechend einer Karussellanordnung horizontal verläuft und an der Entleerungsstation (202) Vorrichtungen vorgesehen sind zum Trennen der Masselgießformen voneinander sowie zum Entleeren durch eine Dreh- oder Kippbewegung.

12. Masselgießmaschine nach Anspruch 11,
**dadurch gekennzeichnet,**
**daß** die Kühlvorrichtung eine Ringverteilerleitung (205) umfaßt, die sich entsprechend den Masselgießformen in horizontaler Karussellanordnung mitdreht und von einer sich drehenden Zuleitung (204) im Zentrum des Karussells gespeist wird, wobei die Ringverteilerleitung (205) Schläuche (208a, b) aufweist, die wiederum Kühlquerschnitte (209a, b) speisen, die in Zwischenräumen von doppelwandig ausgebildeten Masselgießformen (207a, b) ausgebildet sind.

13. Verwendung einer Masselgießmaschine, umfassend mindestens ein Endlostransportband, auf dem Masselgießformen befestigt sind, zum Transport der Masselgießformen von einer Gießstation zu einer Masselentleerungsstation und umgekehrt, wobei jede Masselgießform beim Durchlauf durch die Gießstation mit der Formmulde nach oben zeigend mit Metallschmelze gefüllt wird, sowie eine Vorrichtung zum Kühlen der Masselgießformen vor, während und/oder nach dem Gießen, wobei die Masselgießformen dünnwandig ausgebildet sind,
**gekennzeichnet dadurch**
**daß** Schwermetallschmelzen in die Masselgießformen gegossen werden, die aus einem Material bestehen, dessen Schmelzpunkt niedriger als der jeweilige Schmelzpunkt des zu vergießenden Schwermetalls ist.

## Claims

1. Pig casting machine comprising at least one endless transport belt, on which pig casting moulds are fastened, for the transport of pig casting moulds from a casting station to a pig emptying station and vice versa, wherein each pig casting mould is filled with metal melt during transit, with the mould trough facing upwardly, through the casting station, as well as a device for cooling the pig casting moulds before, during and/or after the casting, wherein the pig casting moulds are constructed to be thin-walled and consist of a material having a melting temperature lower than the melting temperature of the metal to be cast, which lies above 1000° C, or consists of a heat-resistant steel, **characterised in that** carrier baskets (17) are fastened to the respective endless transport belt for reception of the individual pig casting moulds (12), wherein the carrier baskets are so formed that they come only partly into supporting contact with the pig casting moulds, wherein the inner contour of the carrier baskets is approximately matched to the outer contour of the pig casting moulds and is provided with support pins (19) for punctiform support of the thin-walled pig casting moulds.

2. Pig casting machine according to claim 1, **characterised in that** the pig casting moulds consist of rolled start material.

3. Pig casting machine according to claim 1, **characterised in that** the diameter of the carrier pins at the carrier basket is not greater than the wall thickness of the pig mould.

4. Pig casting machine according to claim 1, **characterised in that** the support baskets are constructed as a grating basket which supports the respective pig casting mould in reticular manner.

5. Pig casting machine according to claim 1, **characterised in that** the edge regions of adjacent pig casting moulds overlap and the regions (150) of overlapping are provided with refractory material (152).

6. Pig casting machine according to claim 5, **characterised in that** the respective casting mould edge region (150) at the hot side in the region of overlapping is so shaped that a depression (151) for reception of the refractory material (152) arises and that anchoring means (153) for the refractory material are provided to extend out from this depression.

7. Pig casting machine according to claim 5 or 6, **characterised in that** the pig casting moulds consist of a composite laminated material, wherein a material having a melting point higher than that of copper is selected for the layer (154) at the hot side, particularly a heat-resistant steel, and copper is selected for the layer (155) at the cooling side.

8. Pig casting machine according to claim 1, **characterised in that** the wall thickness of the respective pig casting mould lies in the region between 3 and 20 mm and the ratio of the weight of the pig mould to the weight of the pig lies in the region of 0.5 to 2.

9. Pig casting machine according to claim 1, **characterised in that** a pig casting mould comprises a plurality of individual casting troughs (156a to 156d).

10. Pig casting machine according to claim 1, **characterised in that** the cooling device comprises nozzles (16) for targeted spraying of a coolant onto the casting moulds, in particular for targeted spraying from below, or is constructed as a through trough which is filled with the coolant and in which the undersides of the casting moulds are partly immersed during transport.

11. Pig casting machine according to claim 1, **characterised in that** the endless belt (203) extends horizontally in correspondence with a carrousel arrangement and devices for separating the pig casting moulds from one another as well as for emptying by a rotary or tipping movement are provided at the emptying station (202).

12. Pig casting machine according to claim 11, **characterised in that** the cooling device comprises an annular distributor duct (205) which co-rotates in correspondence with the pig casting moulds in horizontal carrousel arrangement and is supplied by a rotating feed duct (204) in the centre of the carrousel, wherein the annular distributor duct (205) comprises hoses (208a, b) which in turn supply cooling cross-sections (209a, b) which are formed into intermediate spaces by pig casting moulds (207a, b) constructed to be double-walled.

13. Use of a pig casting machine comprising at least one endless transport belt, on which pig casting moulds are fastened, for the transport of the pig casting moulds from a casting station to a pig emptying station and vice versa, wherein each pig casting mould is filled with metal melt during transit, with the mould trough facing upwards, through the casting station, as well as a device for cooling the pig casting moulds before, during and/or after the casting, wherein the pig casting moulds are constructed to be thin-walled, **characterised in that** heavy metal melts are cast in the pig casting moulds which consist of a material having a melting point lower than the respective melting point of the heavy metal to be cast.

## Revendications

1. Machine à couler les gueuses, comportant au moins une bande de transport sans fin sur laquelle sont fixés des moules à gueuses, pour le transport des moules à gueuses en provenance d'une station de coulée vers une station de vidage des gueuses et vice versa, chaque moule à gueuse, le creux du moule étant tourné vers le haut, étant rempli de coulée métallique lors de son passage à travers la station de coulée, ainsi qu'un dispositif de refroidissement des moules à gueuses avant, pendant et/ou après la coulée, les moules à gueuses étant conçus avec des parois minces et *consistant en une matière dont la température de fusion est plus faible que la température de fusion du métal à couler, qui est supérieure à 1000 °C ou consistant en un acier résistant à la chaleur*,
**caractérisée en ce que**
des corbeilles porteuses (17) sont fixées à la bande de transport sans fin respective pour recevoir les différents moules à gueuses (12), les corbeilles porteuses étant configurées de manière à n'être que partiellement en contact d'appui avec les moules à gueuses, le contour interne des corbeilles porteuses étant approximativement adapté au contour externe des moules à gueuses et muni de tiges d'appui (19) servant à l'appui ponctuel des moules à gueuses à parois minces.

2. Machine à couler les gueuses selon la revendication 1,
**caractérisée en ce que**
les moules à gueuses sont composés d'une matière première laminée.

3. Machine à couler les gueuses selon la revendication 1,
**caractérisée en ce que**
le diamètre des tiges d'appui sur la corbeille porteuse n'est pas plus grand que l'épaisseur de paroi du moule à gueuse.

4. Machine à couler les gueuses selon la revendication 1,
**caractérisée en ce que**
les corbeilles porteuses se présentent sous forme d'une corbeille grillagée qui soutient à la manière d'un filet le moule à gueuse respectif.

5. Machine à couler les gueuses selon la revendication 1,
**caractérisée en ce que**
les bords des moules à gueuses voisins se recouvrent et que la zone de recouvrement (150) est munie d'une matière incombustible (152).

6. Machine à couler les gueuses selon la revendication 5,
**caractérisée en ce que**
le bord du moule (150) se trouvant dans la zone de recouvrement respectivement du côté de la chaleur est formé de manière à créer un renfoncement (151) destiné à recevoir la matière incombustible (152) et qu'à partir de ce renfoncement, des moyens d'ancrage (153) sont prévus pour la matière incombustible.

7. Machine à couler les gueuses selon la revendication 5 ou 6,
**caractérisée en ce que**
les moules à gueuses consistent en une matière feuilletée composite, étant choisie pour la couche située du côté de la chaleur (154) une matière dont le point de fusion est plus élevé que celui du cuivre, notamment un acier résistant à la chaleur, et du cuivre étant choisi pour la couche située du côté refroidissement (155).

8. Machine à couler les gueuses selon la revendication 1,
**caractérisée en ce que**
l'épaisseur de paroi du moule à gueuse respectif se situe dans une plage allant de 3 à 20 mm et que le rapport de poids du moule à gueuse au poids de la gueuse se situe dans une plage allant de 0,5 à 2.

9. Machine à couler les gueuses selon la revendication 1,
**caractérisée en ce que**
un moule à gueuse comprend une pluralité de bacs de coulée individuels (156a à 156d).

10. Machine à couler les gueuses selon la revendication 1,
**caractérisée en ce que**
le dispositif de refroidissement comprend des buses (16) servant à la projection ciblée d'un produit refroidisseur sur les moules, notamment à la projection ciblée à partir du bas, ou est configuré comme un bac de passage rempli de produit refroidisseur dans lequel les côtés inférieurs des moules plongent partiellement pendant le transport.

11. Machine à couler les gueuses selon la revendication 1,
**caractérisée en ce que**
la bande sans fin (203) s'étend horizontalement suivant un agencement en manège et qu'à la station de vidage (202) sont prévus des dispositifs pour séparer les moules à gueuses les uns des autres ainsi que pour les vider par un mouvement de rotation ou de basculement.

12. Machine à couler les gueuses selon la revendication 11,
**caractérisée en ce que**
le dispositif de refroidissement comprend une conduite de répartition circulaire (205) qui tourne en même temps comme les moules à gueuses en agencement horizontal en manège et est alimentée par une conduite d'acheminement tournante (204) au centre du manège, la conduite de répartition circulaire (205) présentant des tuyaux (208 a, b) qui alimentent à leur tour des sections transversales de refroidissement (209 a, b) qui sont constituées dans les intervalles entre les moules à gueuses conçus avec une double paroi (207a, b).

13. Utilisation d'une machine à couler les gueuses, comprenant au moins une bande de transport sans fin, sur laquelle sont fixés des moules à gueuses, pour le transport des moules à gueuses en provenance d'une station de coulée vers une station de vidage des gueuses et vice versa, chaque moule à gueuse, le creux du moule étant tourné vers le haut, étant rempli de coulée métallique lors de son passage à travers la station de coulée, ainsi qu'un dispositif de refroidissement des moules à gueuses avant, pendant et/ou après la coulée, les moules à gueuses étant conçus avec une paroi mince,
**caractérisée en ce que**
des coulées de métal lourd sont versées dans les moules à gueuses qui consistent en une matière dont le point de fusion est inférieur au point de fusion respectif du métal lourd à couler.
